# FASCICULE DE BREVET EUROPEEN

(11) **EP 0 097 336 B1**
(45) Date de publication et mention de la délivrance du brevet: **10.04.1985**
(21) Numéro de dépôt: 83105924.1
(22) Date de dépôt: 16.06.1983
(51) Int. Cl.: A47L 13/142

(54) **Balai de lavage du sol**
Schrubber
Scrubber

(30) Priorité: 21.06.1982 FR 8210808
(43) Date de publication de la demande: 04.01.1984
(73) Titulaire: MOULINEX S.A., F-93170 Bagnolet (FR)
(72) Inventeur: Weiss, Roger Société Moulinex, F-93171 Bagnolet (FR)
(74) Mandataire: May, Hans Ulrich, Dr.

## Description

L'invention se rapporte aux balais de lavage pour le sol.

Elle concerne, plus précisément, les balais de lavage qui comprennent une bande absorbante montée sur un support porté en bout d'un manche, une tête de torsion de cette bande en prise avec la région médiane de cette bande et montée rotative dans un palier agencé sur le support, et au moins deux attaches fixées respectivement aux extrémités de la bande et montées mobiles sur le support entre une position de lavage pour laquelle elles sont écartées et pour laquelle la bande est déployée dans un plan, et une position d'essorage pour laquelle elles sont rapprochées et pour laquelle la bande est rassemblée au voisinage de la tête rotative, autorisant ainsi la torsion de cette bande par rotation de cette tête dans son palier.

Un balai de ce genre est décrit, par exemple, dans le brevet britannique GB-A ? 211070. Cependant, dans ce balai, les attaches de la bande sont portées en bout de bras montés pivotants sur le support, ce qui entraîne une relative fragilité du dispositif.

La présente invention a notamment pour but de pallier cet inconvénient, tout en permettant une construction simple et économique.

Dans un balai de lavage selon l'invention, les attaches de la bande sont montées coulissantes sur le support respectivement dans deux guides situés dans un plan parallèle au plan de déploiement de la bande.

Cette disposition assure une grande robustesse du dispositif.

Les caractéristiques et avantages de l'invention ressortiront d'ailleurs de la description qui va suivre, à titre d'exemple, en référence aux dessins annexés, dans lesquels :
la fig. 1 est une vue en coupe d'un balai selon l'invention avec la bande absorbante déployée dans un plan, c'est-à-dire placée en position de lavage;
la fig. 2 est une vue latérale en élévation de ce balai, avec la bande en la même position;
la fig. 3 est une vue frontale en élévation de ce balai, avec la bande en une position préparatoire à l'essorage, c'est-à-dire avec la région médiane de cette bande engagée dans l'espace interne d'un étrier formant partie du support solidaire du manche;
la fig. 4 est une vue en élévation du balai, illustrant la torsion de la bande, avec les attaches de cette bande en leur position rapprochée d'essorage;
la fig. 5 est une vue latérale en élévation du balai, analogue à la fig. 2, mais avec le manche en une position pivotée convenable pour effectuer un lavage sans fatigue;
la fig. 6 est une vue en coupe de la tête rotative de torsion de la bande;
la fig. 7 est une vue en coupe d'un dispositif de limitation de la rotation de la tête rotative;
la fig. 8 est une vue en élévation de l'extrémité du manche, montrant une gorge longitudinale qui fait partie du dispositif de limitation de rotation;
la fig. 9 est une vue en coupe d'une douille tubulaire qui fait également partie de ce dispositif de limitation de rotation et qui reçoit l'extrémité du manche représentée à la fig. 8;
la fig. 10 est une coupe verticale d'un manchon qui fait partie du palier de la tête rotative et qui reçoit la douille représentée à la fig. 9;
la fig. 11 est une vue de dessous du balai, avec la bande en la position illustrée aux fig. 1 et 2.

Le balai de lavage représenté sur ces dessins comprend une bande absorbante 10 montée sur un support 12 porté en bout d'un manche 14, une tête de torsion 16 en prise avec la région médiane 18 de cette bande et montée rotative dans un palier 20 agencé sur le support 12, et deux attaches 22 fixées respectivement aux extrémités 24 de la bande et montées mobiles sur le support 12.

La bande absorbante 10 est constituée par une éponge 26 enveloppée d'une gaine tubulaire 28 qui est réalisée en serpillière et dont les extrémités 24 sont repliées sur elles-mêmes, puis cousues ensemble pour former respectivement deux passants de réception des attaches 22. La tête rotative 16, qui est solidaire en rotation de l'extrémité 30 du manche 14, comprend un disque 32 qui est appliqué contre la région médiane 18 de la bande 10 et auquel cette bande est fixée au moyen d'une barrette diamétrale 34 qui la chevauche.

Le support 12 comprend un étrier 36 en forme de U dont les deux branches 38 portent respectivement deux ailes opposées 40, et dont la partie centrale 42 porte la palier 20 de la tête rotative 16, laquelle tête se trouve ainsi située entre les branches de l'étrier. Les deux ailes 40 sont formées par les deux régions opposées d'une même plaque allongée 44 venue de moulage, dont la région centrale présente une large ouverture 46 recevant la tête rotative 16. Le manche 14 est monté coulissant dans un manchon 48 qui s'étend de la partie centrale 42 de l'étrier vers l'extérieur de cet étrier et qui forme en même temps partie du palier 20 de la tête rotative 16.

Selon l'invention, les deux attaches 22 sont montées coulissantes sur le support 12, respectivement dans deux guides 50, entre une position de lavage (fig. 1 ), pour laquelle elles sont écartées et pour laquelle la bande 10 est déployée dans un plan, et une position d'essorage (fig. 4), pour laquelle elles sont rapprochées et pour laquelle la bande 10 est rassemblée au voisinage de la tête rotative 16, autorisant ainsi la torsion de cette bande par rotation de cette tête dans le palier 20.

Chaque guide 50 est formé par une paire de rails 52 (fig. 2 et 5) situés dans un plan parallèle au plan de déploiement de la bande 10 et portés par les bords longitudinaux de la plaque 44, et chaque attache 22 est formée par une tige qui est enfilée dans l'un des passant 24 et dont les extrémités 56, en forme de galets, sont montées glissantes dans la paire de rails 52.

Ainsi, on comprendra que, pour réaliser une torsion de la bande 10, il y aura lieu d'abord de faire effectuer au manche 14 un coulissement vers le haut (flèche F de la fig. 1 ) entre une position de lavage, pour laquelle la tête rotative 16 est située au voisinage du plan de déploiement de la bande (fig. ), et une position d'essorage, pour laquelle la tête rotative 16 est située au voisinage de la partie centrale 42 de l'étrier 36 et pour laquelle la région médiane 18 de la bande 10 est engagée dans l'espace interne à l'étrier (fig. 3), puis d'effectuer ensuite une rotation de ce manche dans son palier 20 (flèche G), ce qui provoquera, d'une part, la rotation de la tête de torsion 16 et, d'autre part, au cours de cette manoeuvre, un rapprochement des attaches 22 l'une vers l'autre, autorisant ainsi la torsion de la bande 10 autour de l'axe du manche (fig. 4).

Pour permettre à l'usager d'effectuer un bon lavage, tout en ménageant sa fatigue, l'invention prévoit la possibilité d'incliner le manche 14 par rapport au plan de déploiement de la bande 10, comme illustré sur la fig. 5. A cet effet, la plaque 44 du support 12 et donc les ailes 40 qui forment partie de cette plaque sont montées pivotantes sur les branches 38 de l'étrier en U autour d'un axe de pivotement parallèle au plan de déploiement de la bande et défini par deux pivots 58 portés par les branches 38, et le disque 32 de la tête rotative est porté par un arbre 60 qui est relié à l'extrémité 30 du manche 14 par l'intermédiaire d'une articulation 62 dont l'axe est également parallèle au plan de déploiement de la bande et coïncide avec l'axe des pivots 58 lorsque le manche 14 est situé en sa position de lavage (fig. 1,2 et 5). Cette articulation 62 comprend une patte 63 portée par l'extrémité de l'arbre 60 et emboîtée entre deux pattes 64 portées par l'extrémité 30 du manche 14, ainsi qu'un pivot 66 transversal à ces pattes et définissant l'axe d'articulation.

On décrira maintenant un dispositif de sécurité qui permet d'assurer une immobilisation axiale du manche lorsque le balai est en la position pivotée illustrée à la fig. 5. L'extrémité 30 du manche 14 est creuse et, dans la cavité interne 68 ainsi constituée, est agencée une pièce en U en matériau élastique dont une branche 70 est immobilisée dans la cavité 68 par un crochet 72 pénétrant dans un trou 74, tandis que l'autre branche 76, qui est soumise à l'action d'un ressort 77, porte en bout un ergot latéral 78 de verrouillage. Cet ergot 78 peut occuper soit une position de retrait (fig. 1 ), pour laquelle il est escamoté à l'intérieur de l'extrémité 30 du manche, soit une position d'extension (traits interrompus 78' de la fig. 1), pour laquelle il fait saillie de la surface latérale de l'extrémité 30 du manche au travers d'une lumière 80 et constitue alors une butée coopérant avec le palier 20 pour empêcher le coulissement de ce manche vers sa position d'essorage, c'est-à-dire vers le haut. La commande de cet ergot 78 est réalisée par un doigt 82 porté par la partie centrale 84 de la pièce en U. Ce doigt 82 est ainsi monté mobile en bout de l'extrémité 30 du manche et est dirigé transversalement à l'axe d'articulation défini par le pivot 66. Ce doigt 82 est actionné par une came 86 ménagée sur l'arbre 60 de la tête rotative 16. Comme on le voit mieux sur les fig. 1 et 6, la came 86 est formée par une saillie localisée du bord de la patte 63 portée par l'extrémité de l'arbre 60. Ainsi, l'ergot 78 est amené soit à sa position de retrait (traits pleins de la fig. 1 ) lorsque l'axe de la tête rotative, défini par l'arbre 60, est dans le prolongement de l'axe du manche 14, soit à sa position d'extension lorsque la tête rotative est en une position pivotée (fig. 5) par rapport au manche 14, et que, par suite, son axe fait un angle avec l'axe du manche 14.

On notera que, pour obtenir une torsion de la bande 10 propre à un bon essorage, il est nécessaire d'effectuer une rotation de plusieurs tours de la tête rotative 16 (flèche G) à partir de la position angulaire de départ illustrée à la fig. 2 (ou aux fig. et 11 ), et que, par suite, il est difficile pour l'usager, lors de la rotation inverse de la tête 16 (flèche H) en vue du déroulement de la bande après l'opération de torsion, de ramener la tête 16 en ladite position angulaire de départ, par exemple pour continuer une opération de lavage.

Pour assurer automatiquement ce retour correct de la tête 16 au voisinage de sa position angulaire de départ, l'invention prévoit d'incorporer au palier 20 un dispositif de limitation de la rotation inverse, que l'on décrira maintenant en référence aux fig. 1 et 7 à 11. Une douille tubulaire 88, engagée dans le manchon 48, porte sur sa paroi externe une rainure de filetage hélicoïdale 90 dont la longueur est limitée par une butée 92 etqui est vissée sur une nervure complémentaire de filetage 94 interne au manchon 48. La paroi interne 96 de la douille 88 solidarise en rotation cette douille et le manche 14 et constitue en même temps une portée de coulissement et de guidage pour ce manche, cette paroi 96 portant à cet effet un téton 98 engagé dans une gorge longitudinale 100 pratiquée dans la surface latérale de l'extrémité 30 du manche. Ainsi, une rotation du manche 14 entraîne, par coopération de la gorge 100 avec le téton 98, une rotation correspondante de la douille 88 sur la nervure de filetage 94. Cette rotation est limitée par la rencontre de la butée 92 de la rainure 90 avec la nervure 94 du manchon lorsque cette rotation est effectuée dans le sens du déroulement de la bande (flèche H), c'est-à-dire dans le sens du vissage de la douille 88 dans le manchon 48.

On remarquera cependant que si, à la fin de ce mouvement de rotation inverse,on ramenait la tête rotative 16 exactement à sa position angulaire de départ (qui est illustrée à la fig. 3), on n'assurerait pas, dans la réalité, un déroulement complet de la bande 10, cela à cause de l'inertie du matériau constituant cette bande. Pour cette raison, il est préférable, lors de la rotation inverse, de dépasser légèrement (par exemple d'un huitième de tour, c'est-à-dire de 45°) la position angulaire illustrée à la fig. 3, jusqu'à atteindre une position limite de rotation inverse, que l'on a repérée sur la fig. 11 par la référence 34', qui est affectée à la barrette diamétrale de fixation 34 lorsque la tête 16 est en cette position de dépassement limite. Bien entendu, avant de poursuivre l'opération de lavage, il conviendra de ramener la tête rotative 16 à la position qu'elle doit normalement occuper pendant le lavage, c'est-à-dire de la faire retourner légèrement en arrière selon la flèche K jusqu'à ce que la barrette 34 atteigne finalement la position illustrée en traits pleins sur la fig. 11.

L'invention prévoit d'assurer automatiquement ce retour de la tête rotative 16 en la position correcte. A cet effet, la gorge longitudinale 100 comporte deux parties rectilignes axialement espacées 102 et 104, qui s'étendent respectivement selon deux génératrices angulairement décalées de 45° environ, et qui sont reliées entre elles par une partie médiane hélicoïdale à pas allongé 106. La partie rectiligne la plus basse 102 provoque, lorsque le manche 14 est en sa position haute d'essorage (fig. 3 et 4), l'entraînement en rotation de la douille 88 aussi bien lors de la torsion (fig. 4) que lors du déroulement de la bande. L'emplacement angulaire de cette partie basse 102 est tel que, lors du déroulement de la bande, la limitation de la rotation inverse se produise pour la position angulaire de la tête 16 illustrée en 34' à la fig. 11. Lors du coulissement postérieur du manche 14 vers sa position de lavage (fig. 1), le téton 98 de la douille 88, coopérant avec la gorge 100 jusqu'à la partie haute 104 de celle-ci, obligera le manche 14 à corriger sa position (flèche K) d'un angle égal au décalage angulaire de 45° entre les parties 102 et 104 de cette gorge, de manière que ce manche atteigne finalement une position angulaire correspondant exactement à la position de départ de la tête rotative 16 (barrette 34 en traits pleins sur la fig. 11).

Dans un but de clarté, on va récapituler et préciser ci-après le fonctionnement des mécanismes décrits ci-dessus, tel qu'il se produit au cours des diverses phases d'utilisation du balai.

Le balai étant considéré au départ dans la position des fig. 1 et 2, l'usager incline d'abord le manche 14 pour l'amener à la position pivotée illustrée à la fig. 5. Au cours de ce mouvement, la came 86 libère le doigt 82 et l'ergot 78 est amené à sa position d'extension 78'.

Après un premier passage du balai sur le sol à laver, l'usager ramène le manche 14 en sa position redressée de la fig. 1, ce qui entraîne, par action de la came 86 sur le doigt 82, l'escamotage de l'ergot 78. Dès ce moment, l'usager peut tirer le manche vers le haut (flèche F) pour l'amener en sa position d'essorage (fig. 3). Il peut alors plonger le balai. dans un seau d'eau (schématisé en S), puis exercer sur le manche 14 des mouvements coulissants verticaux de va-et-vient (flèches F') pour assurer, par une série de contractions et d'expansions de la bande 10 dans l'espace interne à l'étrier 36, un bon rinçage de cette bande.

Après quoi, ayant ramené le manche en sa position haute de la fig. 3, l'usager peut, par rotation du manche 14 (flèche G), assurer une torsion de la bande 10 propre à un bon essorage. Pendant ce mouvement de torsion, les attaches 22 se rapprochent (fig. 4), tandis que la douille 88, entraînée en rotation par l'action de la partie basse 102 de la gorge 100 sur le téton 98, s'extrait du manchon 48 par effet de dévissage de la rainure de filetage 90 sur la nervure de filetage 94.

Une fois l'essorage accompli, l'usager tourne le manche 14 en sens inverse (flèche H): la douille 88 se visse dans le manchon 48 jusqu'à ce que la butée 92 de la rainure 90 vienne rencontrer la nervure 94. La tête rotative 16 s'arrête alors en la position repérée en 34' sur la fig. 11 ; la bande 10 est complètement déroulée, le manche 14 se trouvant encore à sa position haute d'essorage.

Puis, en vue de ramener la bande 10 à sa position de déploiement de la fig. 1, l'usager abaisse le manche 14 (sens contraire à la flèche F). Au cours de ce mouvement, les attaches 22 s'écartent sous la poussée exercée sur elles par la bande 10, tandis que la tête rotative 16 retourne en arrière d'un huitième de tour (flèche K) par l'effet de la coopération du téton 98 avec la gorge 100.

Il suffit alors de pivoter le manche 14 à nouveau (fig. 5) pour placer le balai en position convenable en vue d'un nouveau passage sur le sol à laver.

## Revendications

1. Balai de lavage du sol comprenant une bande absorbante (10) montée sur un support (12) porté en bout d'un manche (14), une tête de torsion (16) de cette bande en prise avec la région médiane (18) de cette bande et montée rotative dans un palier (20) agencé sur le support (12), et deux attaches (22) fixées respectivement aux extrémités (24) de la bande (10) et montées mobiles sur le support (12) entre une position de lavage pour laquelle elles sont écartées et pour laquelle la bande (10) est déployée dans un plan, et une position d'essorage pour laquelle elles sont rapprochées et pour laquelle la bande (10) est rassemblée au voisinage de la tête rotative (16), autorisant ainsi la torsion de cette bande (10) par rotation de cette tête (16) dans son palier (20), caractérisé en ce que les deux attaches (22) sont montées coulissantes sur le support (12) respectivement dans deux guides (50) situés dans un plan parallèle audit plan de déploiement de la bande.

2. Balai de lavage selon la revendication 1, caractérisé en ce que le support (12) comprend un étrier (36) en forme de U dont les deux branches (38) portent respectivement deux ailes opposées (40) supportant les deux guides (50) et dont la partie centrale (42) porte le palier (20) de la tête rotative (16), laquelle tête se trouve ainsi située entre les branches (38) de l'étrier (36).

3. Balai de lavage selon la revendication 2, caractérisé en ce que les deux ailes (40) sont formées par les deux régions opposées d'une même plaque allongée (44) dont la région centrale présente une large ouverture (46) recevant la tête rotative (16).

4. Balai de lavage selon la revendication 3, caractérisé en ce que chaque guide (50) est formé par une paire de rails (52) portés par les bords longitudinaux de la plaque (44), chaque attache (22) étant formée par une tige dont les extrémités (56) sont montées glissantes dans les rails (52) de ladite paire.

5. Balai de lavage selon la revendication 4, caractérisé en ce que les extrémités (24) de la bande (10) sont repliées sur elles-mêmes pour former respectivement deux passants de réception des tiges.

6. Balai de lavage selon l'une des revendications 2 à 5, caractérisé en ce que, la tête rotative (16) étant solidaire en rotation de l'extrémité (30) du manche (14), ce manche est monté dans un manchon (48) qui s'étend de la partie centrale (42) de l'étrier (36) vers l'extérieur de cet étrier et qui forme en même temps partie du palier (20) de la tête rotative (16).

7. Balai de lavage selon la revendication 6, caractérisé en ce que le manche (14) est monté coulissant dans le manchon (48) entre une position de lavage pour laquelle la tête rotative (16) est située au voisinage du plan de déploiement de la bande (10) et une position d'essorage pour laquelle la tête rotative (16) est située au voisinage de la partie centrale (42) de l'étrier (36) et pour laquelle la région médiane (18) de la bande (10) est engagée dans l'espace interne à l'étrier (36).

8. Balai de lavage selon la revendication 7, caractérisé en ce que, les ailes (40) du support (12) étant montées pivotant ensemble sur les branches (38) du U autour d'un axe de pivotement (58-58) parallèle au plan de déploiement de la bande (10), la tête rotative (16) est reliée à l'extrémité du manche par une articulation (62) dont l'axe est également parallèle au plan de déploiement de la bande (10) et coïncide avec ledit axe (58-58) de pivotement des ailes lorsque le manche (14) est situé en sa position de lavage.

9. Balai de lavage selon la revendication 8, caractérisé en ce que, la tête rotative (16) comprenant un disque (32) qui est appliqué contre la région médiane (18) de la bande (10) et auquel cette bande est fixée au moyen d'une barrette diamétrale (34) qui la chevauche, ce disque (32) est porté par un arbre (60) qui est relié à l'extrémité (30) du manche (14) par l'intermédiaire de l'articulation (62).

10. Balai de lavage selon l'une des revendications 8 ou 9, caractérisé en ce que l'extrémité (30) du manche (14) porte un ergot latéral de verrouillage (78) qui peut occuper soit une position de retrait pour laquelle il est escamoté à l'intérieur du manche (14), soit une position d'extension pour laquelle il fait saillie de la surface latérale de ce manche (14) et constitue alors une butée coopérant avec le palier (20) pour empêcher le coulissement de ce manche (14) vers sa position d'essorage, cet ergot étant commandé par un doigt (82) monté mobile sur le manche et actionné par une came (86) ménagée sur la tête rotative (16) de manière telle que l'ergot (78) soit amené à sa position de retrait lorsque l'axe de la tête rotative (16) est dans le prolongement de l'axe du manche (14), et que l'ergot (78) soit amené à sa position d'extension lorsque la tête rotative (16) est en une position pivotée par rapport au manche (14) et que, par suite, son axe fait un angle avec l'axe du manche (14).

11. Balai de lavage selon les revendications 9 et 10, caractérisé en ce que, l'articulation (62) entre l'extrémité de l'arbre (60) de la tête rotative (16) et l'extrémité (30) du manche (14) comprenant au moins une patte (63) portée par une de ces extrémités et emboîtée entre deux pattes (64) portées par l'autre extrémité (30) ainsi qu'un pivot (66) transversal à ces pattes (63,64) et définissant l'axe d'articulation, la came (86) est formée par une saillie localisée du bord de l'une (63) desdites pattes portée par l'extrémité de l'arbre (60) de la tête rotative (16), tandis que le doigt mobile (82) est porté en bout du manche (14) et dirigé transversalement audit axe d'articulation (66).

12. Balai de lavage selon la revendication 11, caractérisé en ce que, l'extrémité (30) du manche (14) étant creuse, le doigt (82) est porté par la partie centrale (84) d'une pièce en U en matériau élastique qui est agencée dans la cavité (68) interne à l'extrémité (30) du manche et dont une branche (70) est immobilisée dans cette cavité, tandis que l'autre branche (76) porte en bout l'ergot (78).

13. Balai de lavage selon l'une des revendications 7 à 12, caractérisé en ce que, une torsion de la bande (10) propre à un bon essorage étant obtenue par une rotation de plusieurs tours de la tête rotative (16) à partir d'une position angulaire de départ, le palier (20) comporte un dispositif de limitation de rotation qui assure, lors d'une rotation inverse en vue du déroulement de la bande (10) après torsion, le retour de la tête rotative (16) au voisinage de ladite position angulaire de départ, ce dispositif de limitation comprenant une douille tubulaire (88) qui est engagée dans le manchon (48) et dont la paroi externe porte une rainure de filetage (90) dont la longueur est limitée par une butée (92) et qui est vissée sur une nervure de filetage complémentaire (94) interne audit manchon (48), tandis que la paroi interne (96) de cette douille (88) solidarise en rotation la douille et le manche (14) et constitue en même temps une portée de coulissement et de guidage pour ce manche, cette paroi interne (96) portant à cet effet un téton (98) engagé dans une gorge longitudinale (100) pratiquée dans la surface latérale de l'extrémité (30) du manche, de telle sorte qu'une rotation du manche (14) entraîne, par coopération de la gorge (100) avec le téton (98), une rotation correspondante de la douille (88) sur le filetage (94), laquelle rotation est limitée par la rencontre de la butée (92) de la rainure de filetage (90) de la douille avec la nervure de filetage (94) du manchon (48) lorsque cette rotation est effectuée dans le sens du déroulement de la bande.

14. Balai de lavage selon la revendication 13, caractérisé en ce que la gorge longitudinale (100) comporte deux parties rectilignes axialement espacées (102, 104) qui s'étendent respectivement selon deux génératrices angulairement décalées et qui sont reliées entre elles par une partie médiane hélicoïdale à pas allongé (106), la partie rectiligne la plus basse (102) provoquant, lorsque le manche (14) est en position d'essorage, l'entraînement en rotation de la douille (88) aussi bien lors de la torsion que lors du déroulement de la bande (10), et l'emplacement angulaire de cette partie basse (102) étant tel que, lors dudit déroulement, la limitation de la rotation inverse se produise pour une position angulaire (34') de la tête rotative (16) située au-delà de la position de départ, assurant ainsi un déroulement complet malgré l'inertie du matériau constituant la bande (10), tandis que, lors du coulissement postérieur du manche (14) vers sa position de lavage, le téton (98) de la douille (88), coopérant avec la gorge (100), oblige le manche (14) à corriger sa position d'un angle égal au décalage angulaire entre lesdites parties rectilignes (102, 104) de manière que ce manche (14) atteigne finalement une position angulaire correspondant exactement à la position de départ de la tête rotative (16).

## Patentansprüche

1. Schrubber zum Reinigen von Böden, der ein absorbierendes Band (10) das an einem am Ende eines Stiels (14) getragenen Halter (12) montiert ist, einen Drehkopf (16) zum Verdrehen dieses Bandes, der mit dem Mittelbereich (18) dieses Bandes in Eingriff ist und in einem am Halter (12) angebrachten Lager (20) drehbar gehalten ist, und zwei jeweils an den Enden (24) des Bandes (10) befestigte Verbindungsstücke (22) aufweist, die am Halter (12) zwischen einer Wischstellung, in der sie voneinander entfernt sind und in der das Band (10) in einer Ebene ausgebreitet ist, und einer Trocknungs- oder Wringstellung beweglich gehalten sind, in der sie einander angenähert sind und in der das Band (10) in der Nähe des Drehkopfes (16) zusammengeführt ist, wodurch die Verdrehung dieses Bandes (10) durch Drehung dieses Kopfes (16) in seinem Lager (20) ermöglicht wird, dadurch gekennzeichnet, dass die zwei Verbindungsstücke (22) am Halter (12) jeweils in zwei Führungen (50), die in einer zur Ausbreitungsebene des Bandes parallelen Ebene liegen, verschiebbar montiert sind.

2. Schrubber nach Anspruch 1, dadurch gekennzeichnet, dass der Halter (12) einen Bügel (36) in U-Form aufweist, dessen zwei Arme (38) jeweils zwei einander gegenüberliegende Flügel (40) tragen, welche die zwei Führungen (50) tragen und dessen Mittelteil (42) das Lager (20) des Drehkopfes (16) trägt, der so zwischen den Armen (38) des Bügels (36) angeordnet ist.

3. Schrubber nach Anspruch 2, dadurch gekennzeichnet, dass die zwei Flügel (40) von den zwei gegenüberliegenden Bereichen ein und derselben länglichen Platte (44) gebildet sind, deren Mittelbereich eine den Drehkopf (16) aufnehmende breite Öffnung (46) aufweist.

4. Schrubber nach Anspruch 3, dadurch gekennzeichnet, dass jede Führung (50) von einem Paar von Schienen (52) gebildet ist, die von den Längskanten der Platte (44) getragen sind, wobei jedes Verbindungsstück (22) von einer Stange gebildet ist, deren Enden (56) in den Schienen (52) des Paars verschiebbar montiert sind.

5. Schrubber nach Anspruch 4, dadurch gekennzeichnet, dass die Enden (24) des Bandes (10) über sich selbst zurückgefaltet sind, um jeweils zwei Durchgänge zur Aufnahme der Stangen zu bilden.

6. Schrubber nach einem der Ansprüche 2 bis 5, dadurch gekennzeichnet, dass der Drehkopf (16) drehfest mit dem Ende (30) des Stiels (14) verbunden ist und dieser Stiel in einer Muffe (48) gehalten ist, die sich vom Mittelbereich (42) des Bügels (36) nach ausserhalb des Bügels erstreckt und gleichzeitig das Lager (20) des Drehkopfes (16) bildet.

7. Schrubber nach Anspruch 6, dadurch gekennzeichnet, dass der Stiel (14) in der Muffe (48) verschiebbar gehalten ist zwischen einer Wischstellung, in der sich der Drehkopf (16) in der Nähe der Ausbreitungsebene des Bandes (10) befindet, und einer Trocknungs-(Wring-)Stellung, in der sich der Drehkopf (16) in der Nähe des Mittelteils (42) des Bügels (36) befindet und der Mittelbereich (18) des Bandes (10) in den Raum innerhalb des Bügels (36) hineinragt.

8. Schrubber nach Anspruch 7, dadurch gekennzeichnet, dass die Flügel (40) des Halters (12) an den Armen (38) des U-Bügels um eine zur Ausbreitungsebene des Bandes (10) parallele Schwenkachse (58-58) gemeinsam schwenkbar gehalten sind und der Drehkopf (16) mit dem Ende des Stiels durch ein Gelenk (62) verbunden ist, dessen Achse ebenfalls parallel zur Ausbreitungsebene des Bandes (10) ist und mit der Schwenkachse (58-58) der Flügel zusammenfällt, wenn sich der Stiel (14) in seiner Wischstellung befindet.

9. Schrubber nach Anspruch 8, dadurch gekennzeichnet, dass der Drehkopf (16) eine Scheibe (32) aufweist, die gegen den Mittelbereich (18) des Bandes (10) angedrückt ist und an der dieses Band mittels eines das Band übergreifenden diametralen Stabes (34) befestigt ist, wobei diese Scheibe (32) von einer Welle (60) getragen ist, die mit dem Ende (30) des Stiels (14) durch das Gelenk (62) verbunden ist.

10. Schrubber nach einem der Ansprüche 8 oder 9, dadurch gekennzeichnet, dass das Ende (30) des Stiels (14) einen seitlichen Verriegelungszapfen (78) trägt, der entweder eine zurückgezogene Stellung, in derer zum Inneren des Stiels (14) weggedrückt ist, oder eine vorspringende Stellung, in der er von der Seitenfläche dieses Stiels (14) vorspringt, einnimmt und so einen mit dem Lager (20) zusammenwirkenden Anschlag bildet, um die Verschiebung dieses Stiels (14) in seine Trocknungsstellung zu verhindern, wobei dieser Zapfen durch einen Finger (82) betätigt ist, der am Stiel beweglich gehalten und von einer Nocke (86) gesteuert ist, die am Drehkopf (16) so ausgebildet ist, dass der Zapfen (78) in seine zurückgezogene Stellung gebracht wird, wenn die Achse des Drehkopfes (16) sich in der verlängerung der Achse des Stiels (14) befindet, und der Zapfen (78) in seine vorspringende Stellung gebracht wird, wenn sich der Drehkopf (16) in einer bezüglich des Stiels (14) geschwenkten Stellung befindet und infolgedessen seine Achse einen Winkel mit der Achse des Stiels (14) bildet.

11. Schrubber nach dem Ansprüchen 9 und 10, dadurch gekennzeichnet, dass das Gelenk (62) zwischen dem Ende der Welle (60) des Drehkopfes (16) und dem Ende (30) des Stiels (14) mindestens einen Fuss (63) aufweist, der von einem dieser Enden getragen ist und zwischen zwei vom anderen Ende (30) getragene Füsse (64) eingesetzt ist, sowie einen quer zu diesen Füssen (63, 64) verlaufenden und die Schwenkachse definierenden Drehzapfen (66) aufweist, wobei die Nocke (86) durch einen örtlichen Vorsprung des Randes des einen Fusses (63) der vom Ende der Welle (60) des Drehkopfes (16) getragenen Füsse gebildet ist, während der bewegliche Finger (82) am Ende des Stiels (14) getragen und quer zur Gelenkachse (66) gerichtet ist.

12. Schrubber nach Anspruch 11, dadurch gekennzeichnet, dass das Ende (30) des Stiels (14) hohl ausgebildet ist und der Finger (82) vom Mittelteil (84) eines U-Stücks aus elastischem Material getragen ist, das in dem im Ende (30) des Stiels ausgebildeten Hohlraum (68) angeordnet ist und von dem ein Arm (70) in diesem Hohlraum unbeweglich gehalten ist, während das Ende des anderen Armes (76) den Zapfen (78) trägt.

13. Schrubber nach einem der Ansprüche 7 bis 12, dadurch gekennzeichnet, dass eine zum guten Auswringen geeignete Verdrehung des Bandes (10) durch eine mehrere Umdrehungen erreichende Drehung des Drehkopfes (16) ausgehend von einer Ausgangswinkelstellung erhalten wird, wobei das Lager (20) eine Drehbegrenzungsvorrichtung aufweist, die bei einer umgekehrten Drehung zum Ausrollen des Bandes (10) nach der Verdrehung die Rückkehr des Drehkopfes (16) in die Nähe der Ausgangswinkelstellung bewirkt, wobei diese Drehbegrenzungsvorrichtung eine rohrförmige Hülse (88) aufweist, die in die Muffe (48) eingesetzt ist und deren Aussenwand eine Gewindenut (90) trägt, deren Länge durch einen Anschlag (92) begrenzt ist und die auf eine komplementäre, in der Muffe (48) ausgebildete Gewinderippe (94) aufgeschraubt ist, während die Innenwand (96) dieser Hülse (88) die Hülse und den Stiel (14) drehfest verbindet und gleichzeitig eine Auflagefläche für die Verschiebung und Führung dieses Stiels bildet, wobei die Innenwand (96) zu diesem Zweck einen Zapfen (98) trägt, der in eine in der Seitenfläche des Endes (30) des Stiels ausgebildete Längsnut (100) eingreift, so dass eine Drehung des Stiels (14) durch Zusammenwirken der Nut (100) mit dem Zapfen (98) eine entsprechende Drehung der Hülse (88) auf dem Gewinde (94) bewirkt, wobei diese Drehung durch das Aufeinandertreffen des Anschlags (92) der Gewindenut (90) der Hülse auf die Gewinderippe (94) der Muffe (48) begrenzt ist, wenn diese Drehung im Sinn des Ausrollens des Bandes erfolgt.

14. Schrubber nach Anspruch 13, dadurch gekennzeichnet, dass die Längsnut (100) zwei in axialem Abstand voneinander ausgebildete gerade Abschnitte (102, 104) aufweist, die sich jeweils längs zweier im Winkel versetzter Mantellinien erstrecken und die miteinander durch einen schraubenförmigen Mittelabschnitt mit länglichem Gang (106) verbunden sind, wobei der tiefste gerade Abschnitt (102), wenn sich der Stiel (14) in der Trocknungsstellung befindet, den Drehantrieb der Hülse (88) sowohl bei der Verdrehung wie beim Ausrollen des Bandes (10) bewirkt und die Winkelstellung dieses tiefen Abschnitts (102) so ist, dass beim Ausrollen die Begrenzung der umgekehrten Drehung bei einer jenseits der Ausgangsstellung liegenden Winkelstellung (34') des Drehkopfes (16) eintritt, wodurch ein vollständiges Ausrollen trotz der Trägheit des das Band (10) bildenden Materials erreicht wird, während beim späteren Verschieben des Stiels (14) in seine Wischstellung der Zapfen (98) der Hülse (88), indem er mit der Nut (100) zusammenwirkt, eine Korrektur der Winkelstellung des Stiels (14) um einen Winkel gleich der Winkelversetzung zwischen den geraden Abschnitten (102, 104) erzwingt, so dass dieser Stiel (14) schliesslich eine Winkelstellung erreicht, die genau der Ausgangsstellung des Drehkopfes (16) entspricht.

## Claims

1. A scrubber for cleaning floors, comprising an absorbing band (10) mounted on a support (12) carried on one end of a stick (14), a rotary head (16) for twisting said band, said rotary head being in engagement with the central portion (18) of said band and pivotally retained in a bearing (20) mounted on the support (12), and two connecting members (22) respectively secured to the ends (24) of said band (10) and retained on the support (12) to be movable between a wiping position, in which they are remote from each other and the band (10) is spread in a plane, and a drying or wringing position, in which they are closer to each other and the band (10) is brought together in the vicinity of the rotary head (16), whereby twisting of said band (10) by rotation of said rotary head (16) within its bearing (20) is made possible, characterized in that the two connecting members (22) are movably mounted on the support (12) in two respective guide members (50) disposed in a plane which is parallel to the spreading plane of the band.

2. A scrubber as claimed in Claim 1, characterized in that the support (12) comprises a U-shaped bracket (36) the two legs (38) of which carry two mutually opposite wings (40) supporting the two guide members (50) and the central portion (42) of which carries the bearing (20) for the rotary head (16), whereby said rotary head is disposed intermediate the legs (38) of the bracket (36).

3. A scrubber as claimed in Claim 2, characterized in that the two wings (40) are formed by the two oppositely disposed portions of a single elongated plate (44) the central portion of which is formed with a wide opening (46) for receiving the rotary head (16).

4. A scrubber as claimed in Claim 3, characterized in that each guide member (50) is formed by a pair of tracks (52) carried by the longitudinal edges of the plate (44), each connecting element (22) being formed by a rod and the ends (56) of said rods being movably mounted in the tracks (52) of said pair of tracks.

5. A scrubber as claimed in Claim 4, characterized in that the ends (24) of the band (10) are folded back on themselves so as to form two respective through-passageways for receiving the rods.

6. A scrubber as claimed in any of the Claims 2 to 5, characterized in that the rotary head (16) is connected to the end (30) of the stick (14) for rotation therewith and said stick is retained in a bush (48) which extends from the central portion (42) of the bracket (36) to the outside thereof and at the same time forms the bearing (20) for the rotary head (16).

7. A scrubber as claimed in Claim 6, characterized inthatthestick (14) is held in the bush (48) for movement between a wiping position, in which the rotary head (16) is in the vicinity of the spreading plane of the band (10), and a drying (wringing) position, in which the rotary head (16) is in the vicinity of the central portion (42) of the bracket (36) and the central portion (18) of the band (10) protrudes into the space inside the bracket (36).

8. A scrubber as claimed in Claim 7, characterized in that the wings (40) of the support (12) are held on the legs (38) of the U-bracket for joint pivotal movement about a pivot axis (58-58) extending in parallel to the spreading plane of the band (10), and the rotary head (16) is connected to the end of the stick via a joint (62) the axis of which is also parallel to the spreading plane of the band (10) and coincides with the pivot axis (58-58) of the wings when the stick (14) is in its wiping position.

9. A scrubber as claimed in Claim 8, characterized in that the rotary head (16) includes a disc (32) which is urged against the central portion (18) of the band (10) and to which said band is secured by means of a diametrically extending bar (34) which overlaps the band, said disc (32) being carried by a shaft (60) coupled viathe joint (62) to the end (30) of the stick (14).

10. A scrubber as claimed in Claim 8 or 9, characterized in that the end (30) of the stick (14) carries a lateral locking pin (78) which either has a retracted position, in which it is urged towards the interior of the stick (14), or an extended position, in which it projects from the side face of said stick (14) to thereby form a stop for cooperation with the bearing (20) to prevent shifting of said stick (14) to its drying position, said pin being actuated by a finger (82) which is movably held on the stick and controlled by a cam (86) formed on the rotary head (16) in such a manner that the pin (78) is moved to its retracted position when the axis of the rotary head (16) is positioned to define an extension of the axis of the stick (14), and the pin (78) is moved to its extended position when the rotary head (16) is in a pivotal position relative to the stick (14) so that the axis of the rotary head includes an angle with the axis of the stick (14).

11. A scrubber as claimed in Claims 9 and 10, characterized in that intermediate the end of the shaft (60) of the rotary head (16) and the end (30) of the stick (14) the joint (62) comprises at least one foot (63) carried by one of said ends and being inserted between two feet (64) carried by the other (30) of said ends, and further comprises a pivot pin (66) extending transversely of said feet (63, 64) and defining the pivot axis, the cam (86) being constituted by a local protrusion of the edge of one (63) of the feet carried by the end of the shaft (60) of the rotary head (16) while the movable finger (82) is carried on the end of the stick (14) and is directed transversely to the pivot axis (66).

12. A scrubber as claimed in Claim 11, characterized in that the end (30) of the stick (14) is hollow, and the finger (82) is carried by the central portion (84) of a U-member of elastic material disposed in the cavity (68) defined in the end (30) of the stick, one arm (70) of said U-member being held immovably in said cavity and the end of the other arm (76) carrying the pin (78).

13. A scrubber as claimed in any of the Claims 7 to 12, characterized in that twisting of the band (10) for thorough wringing thereof is achieved by turning the rotary head (16) about several revolutions from an initial angular position, wherein the bearing (20) includes a rotation-limiting means which upon reverse rotation for spreading the band (10) after twisting causes return of the rotary head (16) to the vicinity of the initial angular position, said rotation-limiting means comprising a tubular sleeve (88) which is inserted into the bush (48) and whose outer wall carries a threaded groove (90) whose length is limited by a stop (92) and which is threaded onto a threaded ridge (94) formed in the bush (48), while the inner wall (96) of said sleeve (88) connects the sleeve with the stick (14) for rotation with each other and at the same time forms a bearing surface for the displacement and guiding of said stick, the inner wall (96) to this end carrying a pin (98) for engagement in an elongated groove (100) formed in the side face of the end (30) of the stick so that rotation of the stick (14) causes a corresponding rotation of the sleeve (88) on the threaded portion (94) by cooperation of the groove (100) and the pin (98), said rotation being limited by the stop (92) of the threaded groove (90) of the sleeve abutting the threaded ridge (94) of the bush (48) when said rotation takes place in the sense of spreading of the band.

14. A scrubber as claimed in Claim 13, characterized in that the elongated groove (100) includes two relatively axially spaced straight portions (102, 104) which extend respectively along two angularly offset generating lines and which are interconnected by means of a helical central portion with elongated pitch (106), the lowermost straight portion (102), when the stick (14) is in the drying position, causing rotational drive of the sleeve (88) both during twisting and during spreading of the band (10) and the angular position of said lowermost portion (102) being such that upon spreading the reverse rotation is limited at an angular position (34') of the rotary head (16) which is beyond the initial position, whereby complete spreading is achieved in spite of the inertia of the material forming the band (10), whereas during later shifting of the stick (14) into the wiping position the pin (98) of the sleeve (88) by cooperation with the groove (100) brings about a forced correction of the angular position of the stick (14) by an angle which is equal to the angular offset between the straight portions (102, 104), so that said stick (14) will finally reach an angular position which corresponds exactly to the initial position of the rotary head (16).
